# FASCICULE DE BREVET EUROPEEN

(11) **EP 0 612 299 B1**
(45) Date de publication et mention de la délivrance du brevet: **16.08.1995**
(21) Numéro de dépôt: 92900435.6
(22) Date de dépôt: 20.11.1991
(51) Int. Cl.: B65D 47/44, A45D 34/04

(54) **RECIPIENT POUR PRODUIT LIQUIDE, MUNI D'UN APPLICATEUR**
FLÜSSIGKEITSBEHÄLTER MIT EINER AUFTRAGEVORRICHTUNG
LIQUID PRODUCT CONTAINER WITH APPLICATOR

(43) Date de publication de la demande: 31.08.1994
(73) Titulaire: HILBERT, Raymond, F-78590 Noisy-le-Roy (FR)
(72) Inventeur: HILBERT, Raymond, F-78590 Noisy-le-Roy (FR)
(74) Mandataire: Ramey, Daniel
(86) Numéro de dépôt international: FR9100918
(87) Numéro de publication internationale: WO9310016

(56) Documents cités:
- FR-A- 1 185 116
- FR-A- 1 351 565
- FR-A- 2 596 984
- GB-A- 451 015
- GB-A- 2 187 950

## Description

L'invention concerne un réservoir de produit liquide, visqueux ou pâteux selon le préambule de la revendication 1.

L'invention est destinée en particulier à l'application d'une cire dépilatoire sur la peau, mais peut être utilisée également pour l'application d'une couche de colle, ou de n'importe quel produit qui est liquide, visqueux ou pâteux à température ambiante ou à une température légèrement supérieure à la température ambiante.

On connaît (par exemple par le Brevet GB 451.015) un réservoir dont une capsule de fermeture comporte une languette en caoutchouc qui est normalement appliquée sur un bord du réservoir pour obturer celui-ci et qui peut en être écartée par fléchissement pour permettre la sortie du produit contenu dans le réservoir, en formant alors simultanément un moyen d'étalement du produit.

Il est cependant difficile avec ce dispositif connu de doser précisément la quantité de produit sortant du réservoir, car les dimensions de l'orifice de sortie dépendent du fléchissement de la languette et peuvent varier assez largement.

L'invention permet notamment d'éviter cet inconvénient.

Elle propose donc un réservoir de produit liquide, visqueux ou pâteux selon la revendication 1.

Ce type d'applicateur est avantageux en ce qu'il obture automatiquement la fente de sortie du produit, lorsqu'il est au repos. L'application de la languette sur une surface se traduit par une déformation élastique de la languette, qui libère de façon contrôlée la fente de sortie du produit. La section de sortie du produit est alors déterminée de façon précise, ce qui permet de déposer et d'étaler une couche de produit ayant une épaisseur prédéterminée sur une surface. En outre, il suffit d'écarter l'applicateur de la surface sur laquelle on dépose le produit, pour que la languette revienne automatiquement en position de repos et obture la fente de sortie du produit.

Selon une autre caractéristique de l'invention, les butées précitées sont constituées par les bords de la fente de sortie de produit.

Cette fente peut avoir une largeur et une longueur plus ou moins importantes en fonction du type de produit à étaler.

Dans un premier mode de réalisation de l'invention, la languette est moulée d'une pièce avec le réservoir et s'étend, depuis le bord d'une extrémité ouverte du réservoir, à l'intérieur d'un capuchon monté sur cette extrémité du réservoir et présentant la fente de sortie du produit, traversée par l'extrémité de la languette.

Dans ce cas, le réservoir et son applicateur sont constitués de deux pièces moulées, qui sont simplement emboîtées l'une sur l'autre.

Dans un autre mode de réalisation de l'invention, la languette vient de moulage avec une pièce de fermeture d'une extrémité ouverte du réservoir et s'applique en position de repos sur un bord de cette ouverture, et en position de service sur une butée fixe de ladite pièce de fermeture.

Dans ce cas également, le réservoir et son applicateur sont formés de deux pièces moulées, qui sont emboîtées l'une sur l'autre.

En variante, cette pièce de fermeture peut comprendre deux languettes élastiquement déformables du type précité, reliées l'une à l'autre en V ou en W, et deux butées fixes définissant les positions de service de ces languettes.

La pièce de fermeture comprend par ailleurs une partie centrale fixe dont deux extrémités sont munies de saillies s'engageant par encliquetage dans des rainures de deux parois opposées du réservoir et immobilisant ladite pièce en position et en rotation sur le réservoir.

L'assemblage du réservoir et de son applicateur ne nécessite aucun moyen ou outil particulier.

L'invention sera mieux comprise et d'autres caractéristiques, détails et avantages de celle-ci apparaîtront plus clairement à la lecture de la description qui suit, faite à titre d'exemple en référence aux dessins annexés, dans lesquels :
les figures 1 et 2 sont des vues de face et de côté respectivement d'un réservoir d'un produit liquide, visqueux ou pâteux ;
la figure 3 est une demi-vue de dessus d'un applicateur selon l'invention ;
la figure 4 est une vue en coupe verticale de cet applicateur ;
les figures 5 et 6 sont des vues de face et de côté respectivement d'une variante de réalisation du réservoir ;
la figure 7 est une vue de face d'un applicateur destiné à être monté sur ce réservoir ;
la figure 8 est une vue de côté de cet applicateur.

On se réfère d'abord aux figures 1 à 4, représentant un premier mode de réalisation de l'invention.

Le réservoir 10 représenté dans les figures 1 et 2 est moulé d'une pièce en matière plastique et est de forme sensiblement parallélépipédique rectangle. Il comprend essentiellement deux grandes parois 12 parallèles et opposées, reliées entre elles par deux petites parois 14 qui leur sont perpendiculaires. L'extrémité inférieure du réservoir 10 est fermée par un fond 16 tandis que son extrémité supérieure ouverte est délimitée par un rebord périphérique 18, qui se trouve légèrement en retrait par rapport aux faces externes des parois 12, 14 du réservoir.

Sur l'un de ses grands côtés, le rebord 18 est prolongé vers le haut, c'est-à-dire à l'opposé du fond 16, par une languette élastiquement déformable 20, de forme sensiblement rectangulaire, ayant une épaisseur relativement faible pour pouvoir présenter une certaine flexibilité, et qui s'étend dans le prolongement de la paroi correspondante 12 du réservoir.

La partie supérieure du réservoir 10, comprenant la languette 20 et le rebord 18, est destinée à être coiffée par un capuchon 22 moulé en matière plastique, représenté aux figures 3 et 4 (à une échelle légèrement différente de celle du réservoir).

Ce capuchon 22 a une base ou partie inférieure 24 à contour sensiblement rectangulaire, permettant de l'emboîter sur le rebord 18 du réservoir. Il comprend par ailleurs une grande paroi 26 incurvée convexe, à laquelle fait face une paroi 28 à double courbure, qui est convexe à partir de la base 24 et devient concave en partie supérieure. Ces deux parois 26 et 28 sont reliées entre elles par deux parois latérales opposées 30, sensiblement planes.

La partie supérieure du capuchon 22 présente une fente 32 de sortie de produit, à contour sensiblement rectangulaire, délimitée par les bords supérieurs des parois 26, 28 et 30.

Comme on le voit en figure 4, le bord supérieur de la paroi convexe 26 se trouve à un niveau légèrement inférieur a celui du bord supérieur de la paroi opposée 28, de telle sorte que la fente 32 s'étend dans un plan oblique.

Le capuchon 22 est monté sur la partie supérieure du réservoir 10 de telle sorte que la languette 20 s'étende à l'intérieur du capuchon dans la position représentée en tirets en figure 4. Dans cette position, la languette 20 est fléchie et s'appuie, en partie supérieure, contre la face interne de la partie concave de la paroi 28, puis sur le bord supérieur de la paroi opposée 26, et ferme de façon étanche la fente de sortie 32.

Pour utiliser le produit contenu dans le réservoir 10, il suffit de renverser ce réservoir, le capuchon 22 se trouvant alors en partie inférieure de l'ensemble, et d'appliquer l'extrémité libre de la languette 20 sur la surface sur laquelle on veut déposer le produit. Par pression de son extrémité libre sur la surface en question, la languette 20 s'écarte par déformation élastique du bord de la paroi convexe 26 du capuchon et libère la fente de sortie 32, en permettant le passage du produit, qui s'écoule par gravité.

L'extrémité libre de la languette 20 dépasse du capuchon 22 et forme une spatule d'étalement du produit. Dès qu'on éloigne l'extrémité de la languette de la surface sur laquelle on a déposé le produit, la languette revient automatiquement dans sa position de fermeture de la fente de sortie 32.

Lorsque l'extrémité libre de la languette 20 est appliquée sur la face interne du bord supérieur de la paroi 28 du capuchon, la section de sortie du produit est définie de façon précise et on peut lui faire correspondre un débit déterminé de produit.

Lorsque ce produit est une cire dépilatoire fluide, la section de sortie du produit a une largeur de l'ordre du millimètre et la languette permet d'étaler sur la peau une couche de cire dont l'épaisseur est de quelques dixièmes de mm, en fonction du type de cire, et est déterminée à 0,1 mm près.

Une autre forme de réalisation de l'invention a été représentée dans les figures 5 à 8.

Le réservoir 10 des figures 5 et 6 diffère de celui des figures 1 et 2 en ce qu'il n'est pas moulé d'une pièce avec la languette élastiquement déformable. A l'extrémité supérieure ouverte du réservoir 10, les deux grandes parois 12 de ce réservoir s'évasent vers l'extérieur, tandis que le bord supérieur 36 des petites parois latérales 14 est en forme de dôme ou d'accent circonflexe. Des rainures verticales 38 sont formées en creux dans les faces internes des parois latérales 14, depuis le bord supérieur 36 sur une certaine hauteur. Chaque rainure 38 débouche dans une cavité plus large 40, par exemple de forme circulaire.

Au réservoir 10 est associée une pièce de fermeture 42, représentée dans les figures 7 et 8, qui se monte par encliquetage élastique à l'extrémité supérieure ouverte du réservoir 10.

Dans l'exemple représenté, la pièce de fermeture 42 est essentiellement constituée de deux dièdres accolés 44 et a donc sensiblement la forme d'un W. La partie centrale 46 de la pièce 42 comprend, à ses extrémités, des saillies formées d'une nervure verticale 48 destinée à s'engager dans une rainure 38 de l'extrémité supérieure du réservoir 10, et d'un téton cylindrique 50 destiné à s'engager dans la cavité 40 de la partie supérieure du réservoir. La pièce 42 se monte par encliquetage élastique sur l'extrémité supérieure du réservoir et est alors immobilisée en position et en rotation.

Les deux parois libres 52 des dièdres 44 viennent s'appliquer élastiquement sur les faces internes 54 des parties évasées d'extrémité des grandes parois 12 du réservoir et obturent alors, de façon étanche, l'extrémité ouverte du réservoir 10. Ces parois 52 dépassent en saillie des bords de l'extrémité supérieure du réservoir et jouent le même rôle que la languette élastiquement déformable 20 du premier mode de réalisation.

La partie centrale 46 de la pièce 42 comporte également, en regard des parois libres 52, deux butées 56 symétriques sur lesquelles les parois libres 52 viennent s'appuyer en position de service, et qui définissent avec les faces 54 deux fentes de sortie de produit.

Comme précédemment décrit, il suffit de retourner le réservoir, et d'appliquer l'extrémité libre d'une paroi 52 sur une surface, pour écarter cette paroi de la face interne précitée 54 de l'extrémité supérieure du réservoir et l'appliquer sur la butée 56, ce qui permet la sortie du produit par la fente ainsi formée avec un débit déterminé, et l'étalement d'une couche de produit d'épaisseur déterminée.

En position de repos, la paroi 52 revient s'appliquer élastiquement sur la face interne 54 du bord supérieur du réservoir et interdit toute sortie de produit.

Bien entendu, on peut former une pièce 42 de fermeture de l'extrémité supérieure du réservoir avec une seule paroi ou languette 52 élastiquement déformable, et avec une seule butée 56 associée à cette paroi 52.

Dans les deux modes de réalisation décrits ci-dessus, le produit peut s'écouler du réservoir uniquement par gravité, ou en conséquence d'une pression exercée par l'utilisateur sur les parois du réservoir.

L'invention est applicable à des produits utilisables à température ambiante ou après chauffage.

## Revendications

1. Réservoir de produit liquide, visqueux ou pâteux, muni d'un applicateur comprenant une languette élastiquement déformable (20, 52) dont une extrémité libre est destinée à être appliquée sur une surface de dépôt du produit pour l'étalement du produit sur ladite surface, ladite languette étant agencée dans une ouverture (32) de sortie de produit et déplaçable par déformation élastique d'une position de repos dans laquelle elle obture ladite ouverture, à une position de service dans laquelle elle libère une partie de ladite ouverture et permet la sortie du produit, la position de repos de la languette étant définie de façon positive par appui de la languette sur une première butée fixe, caractérisé en ce que ladite ouverture (32) est une fente et en ce que ladite position de service de la languette est définie de façon positive par appui de la languette sur une seconde butée fixe.

2. Réservoir selon la revendication 1, caractérisé en ce que lesdites butées sont des bords de la fente (32) de sortie de produit.

3. Réservoir selon la revendication 1 ou 2, caractérisé en ce que la languette (20) est moulée d'une pièce avec le réservoir (10).

4. Réservoir selon la revendication 3, caractérisé en ce que la languette s'étend, depuis le bord (18) d'une extrémité ouverte du réservoir (10), à l'intérieur d'un capuchon (22) monté sur cette extrémité du réservoir et présentant la fente (32) de sortie du produit, traversée par l'extrémité de la languette.

5. Réservoir selon la revendication 4, caractérisé en ce que la fente (32) de sortie du capuchon est délimitée par deux parois opposées (26, 28) du capuchon, sur lesquelles la languette (20) s'applique à étanchéité dans sa position de repos.

6. Réservoir selon la revendication 1 ou 2, caractérisé en ce que la languette (52) vient de moulage avec une pièce (42) de fermeture de l'extrémité ouverte du réservoir (10) et s'applique en position de repos sur un bord (54) de cette ouverture, et en position de service sur une butée fixe de ladite pièce de fermeture (42).

7. Réservoir selon la revendication 6, caractérisé en ce que ladite pièce de fermeture (42) comprend deux languettes (52) élastiquement déformables du type précité, reliées l'une à l'autre en V ou en W, et deux butées (56) définissant les positions de service des deux languettes.

8. Réservoir selon la revendication 6 ou 7, caractérisé en ce que ladite pièce de fermeture (42) est montée par encliquetage élastique sur l'extrémité ouverte du réservoir (10).

9. Réservoir selon la revendication 8, caractérisé en ce que ladite pièce de fermeture (42) comprend une partie centrale fixe (46) dont deux côtés opposés sont munis de saillies (48, 50) s'engageant dans des rainures (38) de deux parois opposées (14) du réservoir (10) et immobilisant ladite pièce (42) en position et en rotation sur le réservoir.

10. Réservoir selon la revendication 9, caractérisé en ce que la ou chaque butée (56) précitée est formée sur la partie centrale fixe (46) de la pièce de fermeture (42).

## Claims

1. A container for a substance that is liquid, viscous, or semi-liquid, the container being provided with an applicator comprising an elastically deformable tongue (20, 52) having a free end designed to be applied against a surface on which the substance is to be deposited for the purpose of spreading the substance on said surface, said tongue being disposed inside an outlet opening (32) for the substance and being displaceable by elastic deformation from a rest position in which it closes said opening to a working position in which it opens a portion of said opening and enables the substance to escape, the rest position of the tongue being defined positively by the tongue bearing against a first fixed abutment , the container being characterized in that said opening (32) is a slot and in that said working position of the tongue is defined positively by the tongue bearing against a second fixed abutment.

2. A container according to claim 1, characterized in that said abutments are the edges of the outlet slot (32) for the substance.

3. A container according to claim 1 or 2, characterized in that the tongue (20) is integrally molded with the container (10).

4. A container according to claim 3, characterized in that the tongue extends from the edge (18) of an open end of the container (10) inside a cap (22) mounted on said open end of the container, and having the outlet slot (32) for the substance, with the end of the tongue going through the slot.

5. A container according to claim 4, characterized in that the outlet slot (32) of the cap is defined by two opposite walls (26, 28) of the cap, the tongue (20) pressing in sealed manner against the walls when in its rest position.

6. A container according to claim 1 or 2, characterized in that the tongue (52) is integrally molded with a closure piece (42) for the open end of the container (10), and when in its rest position it presses against an edge (54) of said opening, and when in its working position it presses against a fixed abutment of said closure piece (42).

7. A container according to claim 6, characterized in that said closure piece (42) comprises two elastically deformable tongues (52) of the above-specified type which are connected to each other in a V-shape or a W-shape, and two abutments (56) defining the working positions of the two tongues.

8. A container according to claim 6 or 7, characterized in that said closure piece (42) is mounted on the open end of the container (10) by resilient snap-fastening.

9. A container according to claim 8, characterized in that the closure piece (42) comprises a fixed central portion (46) whose two opposite ends are provided with projections (48, 50) engaging in grooves (38) in two opposite walls (14) of the container (10), thereby holding said piece (42) in position and preventing it from rotating relative to the container.

10. A container according to claim 9, characterized in that the, or each, above-mentioned abutment (56) is formed on the fixed central portion (46) of the closure piece (42).

## Patentansprüche

1. Behälter für ein dickflüssiges oder pastöses Flüssigprodukt mit einer Auftragvorrichtung, welche eine elastisch verformbare Zunge (20, 52) aufweist, von der ein freies Ende für die Auflage auf eine Oberfläche, auf die das Produkt aufgebracht werden soll, zum Verstreichen des Produktes auf dieser Oberfläche vorgesehen ist, wobei diese Zunge in einer Öffnung (32) für den Produktaustritt angeordnet ist und durch elastische Verformung aus einer Ruheposition, in der sie die Öffnung verschließt, in eine Arbeitsstellung bewegbar ist, in welcher sie einen Teil der Öffnung freigibt und den Produktaustritt zuläßt, wobei die Ruhestellung der Zunge formschlüssig durch Anlage der Zunge gegen einen ersten festen Anschlag begrenzt ist, dadurch gekennzeichnet, daß die Öffnung (32) ein Schlitz ist, sowie dadurch, daß die Arbeitsstellung der Zunge formschlüssig durch Anlage der Zunge gegen einen zweiten festen Anschlag begrenzt ist.

2. Behälter nach Anspruch 1, dadurch gekennzeichnet, daß die Anschläge Ränder des Schlitzes (32) für den Produktaustritt sind.

3. Behälter nach Anspruch 1 oder 2, dadurch gekennzeichnet, daß die Zunge (20) einstückig mit dem Behälter (10) ausgeformt ist.

4. Behälter nach Anspruch 3, dadurch gekennzeichnet, daß die Zunge sich von dem Rand (18) eines offenen Endes des Behälters (10) ins Innere einer Kappe (22) erstreckt, welche an diesem Ende des Behälters angebracht ist und den Schlitz (32) für den Produktaustritt aufweist, durch welchen hindurch sich das Ende der Zunge erstreckt.

5. Behälter nach Anspruch 4, dadurch gekennzeichnet, daß der Austrittschlitz (32) in der Kappe durch zwei einander gegenüberliegende Wandungen (26, 28) der Kappe abgegrenzt ist, an welche sich die Zunge (20) in ihrer Ruheposition dichtend anlegt.

6. Behälter nach Anspruch 1 oder 2, dadurch gekennzeichnet, daß die Zunge (52) zusammen mit einem Teil (42) zum Verschließen des offenen Endes des Behälters (10) ausgeformt ist und sich in der Ruheposition an einen Rand (54) dieser Öffnung und in der Arbeitsstellung an einen festen Anschlag des Verschlußteils (42) anlegt.

7. Behälter nach Anspruch 6, dadurch gekennzeichnet, daß das Verschlußteil (42) zwei elastisch verformbare, V- oder W-förmig miteinander verbundene Zungen (52) von der im Vorangegangenen erwähnten Art aufweist sowie zwei Anschläge (56), welche die Arbeitsstellungen der beiden Zungen begrenzen.

8. Behälter nach Anspruch 6 oder 7, dadurch gekennzeichnet, daß das Verschlußteil (42) durch elastisches Einrasten auf dem offenen Ende des Behälters (10) angebracht ist.

9. Behälter nach Anspruch 8, dadurch gekennzeichnet, daß das Verschlußteil (42) einen mittigen festen Abschnitt (46) aufweist, von dem zwei einander gegenüberliegende Seiten mit Vorsprüngen (48, 50) versehen sind, welche in Nuten (38) zweier gegenüberliegender Wandungen (14) des Behälters (10) eingreifen und das Teil (42) lage- und drehfest auf dem Behälter halten.

10. Behälter nach Anspruch 9, dadurch gekennzeichnet, daß der bzw. jeder im vorangegangenen erwähnte Anschlag (56) auf dem mittigen festen Abschnitt (46) des Verschlußteils (42) ausgebildet ist.
